# EUROPÄISCHE PATENTSCHRIFT

(11) **EP 0 519 289 B1**
(45) Veröffentlichungstag und Bekanntmachung des Hinweises auf die Patenterteilung: **15.02.1995**
(21) Anmeldenummer: 92109619.4
(22) Anmeldetag: 06.06.1992
(51) Int. Cl.: E06B 9/15

(54) **Lamellenvorhang für Rolläden**
Lamellar curtain for roller blinds
Rideau à lamelles pour des volets roulants

(30) Priorität: 20.06.1991 DE 4120424
(43) Veröffentlichungstag der Anmeldung: 23.12.1992
(73) Patentinhaber: Rankl, Gerald, A-5322 Hof (AT)
(72) Erfinder: Rankl, Gerald, A-5322 Hof (AT); Haubenwallner, Gerhard, A-3370 Ybbs (AT)
(74) Vertreter: Haft, von Puttkamer, Berngruber, Czybulka

(56) Entgegenhaltungen:
- CH-A- 650 309
- DE-A- 2 505 682
- DE-A- 2 729 235
- DE-A- 4 010 241
- FR-A- 2 384 097
- GB-A- 875 884

## Beschreibung

Die Erfindung bezieht sich auf einen Lamellenvorhang für Rolläden nach dem Oberbegriff des Anspruchs 1.

Mit einem derartigen Lamellenvorhang sind heutzutage die meisten Rolläden ausgestattet, insbesondere auch kleinere Rolläden, die als Mini-Rolläden bezeichnet werden. Zwischen den Gelenkabschnitten und den Lamellenlängskanten sind dabei häufig schlitzförmige Ausnehmungen zum Lichteinlaß und zur Lüftung bei teilweise nach oben gezogenem Lamellenvorhang vorgesehen.

Die Lamellen bestehen meistens aus Kunststoff oder Metall. Zwar hat man früher auch Holzleisten verwendet. Rolläden mit Lamellen aus Holzleisten neigen jedoch zur Verformung, insbesondere zum Durchhängen der Lamellen, wenn der Rolladen längere Zeit geöffnet worden ist. Das Verziehen der Holzleisten insbesondere durch Feuchtigkeitsschwankungen führt ferner zu Betriebsstörungen durch Verklemmen der Lamellen in den Laufschienen sowie zu einem schlechten Schließen der Lamellen.

Man hat zwar versucht, dem durch entsprechend dicke und breite Holzleisten entgegenzutreten Dicke, breite Holzleisten bedingen jedoch einen großen Wickeldurchmesser und damit einen großen Rolladenkasten sowie ein hohes Gewicht des Vorhangs. Darüberhinaus weisen derartige Holzrolläden eine relativ geringe Einbruchssicherheit auf.

Auf der anderen Seite hat Holz gegenüber anderen Materialien eine Reihe von Vorteilen. So wird Holz als naturnaher Werkstoff als angenehmer empfunden als beispielsweise Kunststoff. Auch kann ein Holzvorhang mit anderen Holzeinrichtungen am Haus oder im Haus geschmacklich kombiniert werden. Die große Vielzahl der Holzsorten läßt ferner eine große Palette von Holzvorhängen verschiedenster Hölzer zu. Darüberhinaus kann Holz je nach Wunsch mit den verschiedensten Farben gestrichen werden.

Aus der deutschen Offenlegungsschrift 25 05 682 ist ein Lamellenvorhang nach dem Oberbegriff des Anspruchs 1 bekannt. Die Lamellen bestehen dabei aus wärmedämmendem Schaumstoff. Das Trägerelement ist in eine Nut der Schaumstofflamelle gesteckt und durch Kleben mit dieser verbunden. Eine Steckverbindung ist jedoch nicht in der Lage die Lamellen eines Lamellenvorhangs fest genug miteinander zu verbinden.

Aus GB-A-875 884 ist ein Lamellenvorhang gemäß dem Oberbegriff des Anspruchs 1 bekannt. Die Lamellen bestehen aus Kunststoff und die Trägerelemente aus zwei Metallteilen, die in die obere bzw. untere Kante der Lamelle eingelassen sind. Bei starker Sonneneinstrahlung werden die Metallteile stark aufgeheizt, so daß der Kunststoff im Bereich der Metallteile erweicht und sich die Trägerelemente lösen können. Darüber hinaus verfärbt sich der Kunststoff an den stärker aufgeheizten Kantenbereichen mit der Zeit.

Nach FR-A-2 384 097 besteht jede Lamelle aus einem Profil mit Ansätzen auf einer Seite. Eine Holzleiste mit Nuten an den Längskanten ist unter Eingriff der Ansätze in die Nuten auf das Profil schiebbar. Damit die Nuten eine entsprechende Festigkeit besitzen, muß die Holzleiste eine Mindestdicke aufweisen. Weiterhin deckt das Holz mit einem dünneren Abschnitt den Teil des Profils ab, der den rinnenförmigen Gelenkabschnitt bildet. Auch dieser dünnere Abschnitt muß eine Minimalstärke besitzen, sonst splittert das Holz ab. Damit führt der bekannte Lamellenvorhang zu einem so dicken und schweren Wickel, daß er für die meisten Anwendungen ungeeignet ist.

Aufgabe der Erfindung ist es daher, einen einwandfrei funktionierenden, einbruchsicheren Lamellenvorhang, insbesondere für Minirolläden, aus Holz anzugeben, bei dem ansonsten die üblichen Rolladen-Teile, wie Rolladenkasten, Führungen usw., verwendet werden können.

Dies wird erfindungsgemäß mit dem im Anspruch 1 gekennzeichneten Lamellenvorhang erreicht. In den Unteransprüchen sind vorteilhafte Ausgestaltungen der Erfindung widergegeben.

Nach der Erfindung werden also in die Masse Trägerelemente, z.B. durch Extrudieren, eingepreßt oder eingegossen, an denen die Gelenkabschnitte vorgesehen sind. Die so gebildeten Lamellen können ein- oder beidseitig z.B. mit einer holzartigen Oberfläche beschichtet sein.

Da nach der Erfindung ein Preß- oder Gießholz verwendet wird, kann das Trägerelement problemlos in das Preß- oder Gießholz eingepreßt bzw. eingegossen werden. Dadurch wird eine hohe Festigkeit der Holzlamellen sowie eine hohe Einbruchssicherheit erzielt.

Statt aus Holz im engen Sinne kann das Preß- oder Gießholz auch unter Verwendung holzähnlicher Stoffe hergestellt sein. Beispielsweise kann zerkleinerte Rinde zur Herstellung des Preß- oder Gießholzes eingesetzt werden.

Nachstehend sind mehrere Ausführungsformen des erfindungsgemäßen Lamellenvorhangs anhand der Zeichnung näher erläutert. Darin zeigen:
- Fig. 1: Eine perspektivische Ansicht eines Teils eines Rolladen-Lamellenvorhangs;
- Fig. 2: eine Ausführungsform des Trägerelements in perspektivischer und teilweiser Wiedergabe;
- Fig. 3: eine Lamelle im Querschnitt mit einer weiteren Ausführungsform des Trägerelements;
- Fig. 4: im Querschnitt eine andere Ausführungsform einer Lamelle; und
- Fig. 5: im Querschnitt eine andere Verbindung der Lamellen miteinander.

Gemäß Fig. 1 weist jede der waagerechten Lamellen 1, 2, 3 des Vorhangs ein Trägerelement 4, 5, 6, auf. Jedes Trägerelement 4, 5, 6 ist als Streifen, beispielsweise aus Metall, wie Aluminium-Blech oder Kunststoff, ausgebildet, der die Lamelle 1, 2, 3 im wesentlichen der ganzen Länge nach durchzieht.

Dazu ist jede Lamelle 1, 2, 3 aus einer Preß- oder Gießholzleiste hergestellt, in die das Trägerelement 4, 5, 6 beispielsweise durch Extrudieren derart eingepreßt oder eingegossen ist, daß jedes Trägerelement 4, 5, 6 auf beiden Seiten (a, b) mit Preß- bzw. Gießholz beschichtet ist.

Das Preß- oder Gießholz kann aus der gewünschten Holzart hergestellt und gegebenenfalls mit Verzierungen an der Oberfläche versehen sein.

Jedes Trägerelement 4, 5, 6 ragt mit seinem oberen Ende aus der Lamelle 1, 2, 3 heraus. Dabei sind das obere Ende und das untere Ende jeweils mit einem hakenförmigen Gelenkabschnitt 7,8 versehen. Durch Ineinandergreifen der Gelenkabschnitte 7, 8 sind die Lamellen 1, 2, 3 gelenkig miteinander verbunden. Während der obere hakenförmige Abschnitt 7 durch Einrollen des betreffenden Endes des Trägerelements 4, 5, 6 gebildet ist, ist der andere, untere Abschnitt 8 jeder Lamelle als in die untere Kante der Lamelle 1, 2, 3 integrierte Nut ausgebildet. Das heißt, der untere hakenförmige Abschnitt 8 besteht aus einem im Querschnitt etwa U-förmigen, rinnenförmigen Abschnitt 9 des Trägerelements 4, 5, 6 mit einer einwärts gebogenen Kante 10, auf der die untere Kante des anderen Hakens 7 aufliegt, wodurch die beiden Haken 7, 8 miteinander verhakt sind.

Zwischen der oberen Längskante der Lamelle 1, 2, 3 und dem Haken 7 ist das Trägerelement 4, 5, 6 mit Ausnehmungen oder Öffnungen 11 versehen, die als Licht- und Belüftungsschlitze dienen. Damit sie diese Funktion entfalten können, weist der rinnenförmige Abschnitt 9 eine Tiefe auf, die so groß ist, daß nicht nur der Haken 7, sondern der gesamte aus der Lamelle 1, 2, 3 ragende Abschnitt 12 in den rinnenförmigen Abschnitt 9 schiebbar ist.

Wenn der Rolladen teilweise nach oben gezogen wird, wie in Fig. 1 bei der Lamelle 1 gezeigt, werden damit die Ausnehmungen 11 in dem Trägerelement 5 der darunter angeordneten Lamelle 2 freigegeben, während beim völligen Herablassen des Rolladens, wie in Fig. 1 bei den Lamellen 2 u. 3 gezeigt, die Lamellen 2, 3 fest aneinander liegen, also die Abschnitte 12 mit den Öffnungen 11 des Trägerelements in dem rinnenförmigen Abschnitt 9 liegen und damit die Öffnungen 11 verschlossen sind. Der rinnenförmige Abschnitt 9 weist dazu eine Tiefe x auf (Fig. 3). Da damit bei völlig herabgelassenem Rolladen die im allgemeinen aus Metall bestehenden Gelenkabschnitte 7, 9 völlig in den Lamellen 1, 2, 3 verborgen sind, sind bei dem erfindungsgemäßen Rolladen alle Metallteile dem Sonnenlicht entzogen. Damit kann ein Aufheizen von Metallteilen im Sonnenlicht verhindert werden, so daß die unterschiedlichen Wärmekoeffizienten zwischen Metall- und Holzmasse nicht zum Tragen kommen, die zu einer Delamination von Metall und Holzmasse führen können.

Die Ausnehmungen 11 erstrecken sich in die Lamellen 1, 2, 3 hinein, wie bei der Lamelle 2 in Fig. 1 gestrichelt dargestellt. Dadurch wird das Preß- bzw. Gießholz a, b beiderseits der Trägerelemente 4, 5, 6 aneinandergebunden und damit eine feste Verankerung des Holzes am Trägerelement 4, 5, 6 erreicht.

Durch weitere Ausnehmungen 13 im Trägerelement 11 im Bereich des Holzes wird diese Verankerung noch wesentlich verstärkt, wie in Fig. 2 dargestellt.

Im Bereich der Ausnehmungen 11, 13 wird die Preß- und Gießholzmasse a, b beiderseits der Trägerelemente 4, 5, 6 zu einer massiven, einstückigen Verbindung vereinigt und damit eine feste Verankerung der Holzmasse am Trägerelement 4, 5, 6 gewährleistet.

Eine zusätzliche Besonderheit besteht nun darin, daß die Ausnehmungen 11, die sich aus den Lamellen 1, 2, 3 über deren Längskante hinaus zu dem benachbarten hakenförmigen Gelenkabschnitt 7 erstrecken, nicht nur die Holzmasse einstückig verbinden, sondern zugleich als Licht- und Belüftungsschlitze dienen.

Hinzu kommt, daß durch die stark unterschiedlichen Wärmeausdehnungskoeffizienten einer Holzmasse und von Metall, aus dem die Trägerelemente 4, 5, 6 bevorzugt bestehen, grundsätzlich die Gefahr einer Delaminierung zwischen der Holzmasse und dem Trägerelement 4, 5, 6 besteht. Diese Delamination setzt dabei praktisch immer am Rand der Lamelle 1, 2, 3 ein, also an der Längskante. Durch die Ausnehmungen 11 im Trägerelement 5 an der Lamellenlängskante besteht im Bereich der Ausnehmungen 11 aber kein Schichtaufbau mehr, d. h. die Holzmassen a, b auf beiden Seiten des Trägerelements 5 sind dort vereinigt, wodurch die Gefahr einer Delamination an der Lamellenlängskante entsprechend reduziert ist, insbesondere, wenn die Ausnehmungen 11 genügend breit sind, wie in Fig. 1 dargestellt, also zusammen beispielsweise mehr als die Hälfte, vorzugsweise mehr als 2/3 der Länge der Lamellenlängskante ausmachen.

Gemäß Fig. 3 kann das Trägerelement der Lamelle 1 auch aus zwei Teilen 14, 15 bestehen, wobei das eine Teil 14 an der oberen Kante und das andere Teil 15 an der unteren Kante der Lamelle 1 verläuft. Die Teile 14, 15 können aus verschiedenen Materialien bestehen, beispielsweise das untere Teil 15 mit dem rinnenförmigen Abschnitt 9 aus Kunststoff und das obere Teil 14 mit dem eingerollten hakenförmigen Abschnitt 7 aus Blech. Die Teile 14 und 15 können sich auch überlappen, beispielsweise um die Festigkeit der Lamelle 1 zu erhöhen.

Gemäß Fig. 4 kann zur Gewichtseinsparung oder zur Erhöhung der Wärmeisolierung ein Hohlraum 16 in der Lamelle 1 vorgesehen sein, z. B. nur an einer Seite des Trägerelements 4, aber auch im Preß- oder Gießholz oder in dem Trägerelement.

Ferner ist es möglich, Trägerelemente 17 zu verwenden, die, wie in Fig. 5 gezeigt, oben und unten mit rinnenförmigen Gelenkabschnitten 9 versehen sind, wobei ein Zwischenglied 18, das oben und unten zu einem hakenförmigen Gelenkabschnitt 19, 20 umgebogen ist, zur Verbindung der Lamellen 1, 2 vorgesehen ist.

Die Lamellen 1, 2, 3 werden dadurch verbunden, daß die miteinander zusammenwirkenden Gelenkabschnitte 7, 8, bzw. 9, 19 und 9, 20 seitlich ineinandergeschoben werden.

## Patentansprüche

1. Lamellenvorhang für Rolläden, bei dem die Lamellen (1, 2, 3) mit Trägerelementen (4, 5, 6, 14, 15) versehen sind, die Gelenkabschnitte (7, 8) aufweisen, durch die die Lamellen (1, 2, 3) miteinander verbunden werden, wobei die Lamellen (1, 2, 3) aus gepreßter oder gegossener Masse gebildet sind und die Trägerelemente (4, 5, 6, 14, 15) in die Masse eingegossen oder eingepreßt sind, dadurch gekennzeichnet, daß die Masse eine Holzmasse ist und die Trägerelemente (4, 5, 6, 14, 15) Ausnehmungen (11, 13) aufweisen.

2. Lamellenvorhang nach Anspruch 1, dadurch gekennzeichnet, daß sich zumindest ein Teil der Ausnehmungen (11) über die Längskante der Lamellen (1, 2, 3) hinaus zum benachbarten Gelenkabschnitt (7) erstreckt.

3. Lamellenvorhang nach einem der vorhergehenden Ansprüche, dadurch gekennzeichnet, daß ein separates Trägerelement (14, 15) an jeder Längskante der Lamelle (1) vorgesehen ist.

4. Lamellenvorhang nach einem der vorhergehenden Ansprüche, dadurch gekennzeichnet, daß die Lamellen (1) mit wenigstens einem Hohlraum (16) versehen sind.

5. Lamellenvorhang nach einem der vorstehenden Ansprüche, dadurch gekennzeichnet, daß die Gelenkabschnitte (7, 8) zweier benachbarter Lamellen (1, 2) durch ein zwei Gelenkabschnitte (19, 20) aufweisendes Zwischenglied (18) miteinander verbunden sind.

6. Lamellenvorhang nach einem der vorstehenden Ansprüche, dadurch gekennzeichnet, daß die beiden ein Gelenk bildenden Gelenkabschnitte aus einem hakenförmigen Abschnitt (7, 19, 20), der über die Längskante der Lamelle (1, 2, 3) vorsteht oder an dem Zwischenglied (18) vorgesehen ist und einen in die Lamellenlängskante integrierten rinnenförmigen Abschnitt (9) bestehen.

7. Lamellenvorhang nach Anspruch 6, dadurch gekennzeichnet, daß der rinnenförmige Abschnitt (9) eine solche Tiefe (x) aufweist, daß die einander gegenüberliegenden Lamellenlängskanten in Berührung bringbar sind.

## Claims

1. A slatted curtain for roller blinds wherein the slats (1, 2, 3) are provided with carrier elements (4, 5, 6, 14, 15) that have joint portions (7, 8) for interconnecting the slats (1, 2, 3), the slats (1, 2, 3) being formed of a pressed or cast material, and the carrier elements (4, 5, 6, 14, 15) being pressed or cast into the material, characterized in that the material is a wood material and the carrier elements (4, 5, 6, 14, 15) have recesses (11, 13).

2. The slatted curtain of claim 1, characterized in that at least a part of the recesses (11) extends beyond the longitudinal edge of the slats (1, 2, 3) to the adjacent joint portion (7).

3. The slatted curtain of any of the preceding claims, characterized in that a separate carrier element (14, 15) is provided on each longitudinal edge of the slat (1).

4. The slatted curtain of any of the above claims, characterized in that the slats (1) are provided with at least one cavity (16).

5. The slatted curtain of any of the above claims, characterized in that the joint portions (7, 8) of two adjacent slats (1, 2) are interconnected by an interlink (18) having two joint portions (19, 20).

6. The slatted curtain of any of the above claims, characterized in that the two joint portions forming a joint comprise a hook-shaped portion (7, 19, 20) protruding beyond the longitudinal edge of the slat (1, 2, 3) or provided on the interlink (18), and a groove-shaped portion (9) integrated into the longitudinal edge of the slat.

7. The slatted curtain of claim 6, characterized in that the groove-shaped portion (9) has a depth (x) such that the opposing longitudinal edges of the slats can be put in contact.

## Revendications

1. Rideau à lamelles pour volet roulant, dans lequel les lamelles (1, 2, 3) sont pourvues d'éléments supports (4, 5, 6, 14, 15) qui présentent des tronçons articulés (7, 8) par lesquels les lamelles (1, 2, 3) sont reliées les unes aux autres, les lamelles (1, 2, 3) étant formées à partir d'une masse pressée ou moulée, et les éléments supports (4, 5, 6, 14, 15) étant moulés ou pressés dans la masse, caractérisé en ce que la masse est une masse en bois et en ce que les éléments supports (4, 5, 6, 14, 15) présentent des évidements (11, 13).

2. Rideau à lamelles selon la revendication 1, caractérisé en ce qu'au moins une partie des évidements (11) s'étend au-delà de l'arête longitudinale des lamelles (1, 2, 3) vers le tronçon articulé (7) voisin.

3. Rideau à lamelles selon l'une quelconque des revendications précédentes, caractérisé en ce qu'un élément support (14, 15) séparé est prévu sur chaque arête longitudinale de la lamelle (1).

4. Rideau à lamelles selon l'une quelconque des revendications précédentes, caractérisé en ce que les lamelles (1) sont pourvues d'au moins un espace creux (16).

5. Rideau à lamelles selon l'une quelconque des revendications précédentes, caractérisé en ce que les tronçons articulés (7, 8) de deux lamelles (1, 2) voisines sont reliés l'un à l'autre par un membre intermédiaire (18) présentant deux tronçons articulés (19, 20).

6. Rideau à lamelles selon l'une quelconque des revendications précédentes, caractérisé en ce que les deux tronçons articulés formant une articulation sont constitués par un tronçon (7, 19, 20) en forme de crochet qui fait salle au-dessus de l'arête longitudinale de la lamelle (1, 2, 3) ou qui est prévu sur le membre intermédiaire (18) et par un tronçon (9) en forme de goulotte, intégré dans l'arête longitudinale de la lamelle.

7. Rideau à lamelles selon la revendication 6, caractérisé en ce que le tronçon (9) en forme de goulotte présente une profondeur (x) telle que les arêtes longitudinales de lamelles se faisant face peuvent être mises en contact l'une avec l'autre.
